# EUROPÄISCHE PATENTSCHRIFT

(11) **EP 3 156 568 B1**
(45) Veröffentlichungstag und Bekanntmachung des Hinweises auf die Patenterteilung: **18.12.2019**
(21) Anmeldenummer: 15190080.0
(22) Anmeldetag: 16.10.2015
(51) Int. Cl.: E05B 47/06, E05B 65/10, E05B 47/00

(54) **DRUCKSTANGE ZUR BETÄTIGUNG EINES TÜRVERSCHLUSSES EINER TÜR**
PRESS BAR FOR ACTUATING A DOOR LOCK
BARRE DE COMPRESSION DESTINEE A L'ACTIONNEMENT D'UNE FERMETURE DE PORTE

(43) Veröffentlichungstag der Anmeldung: 19.04.2017
(73) Patentinhaber: BKS GmbH, 42549 Velbert (DE)
(72) Erfinder: HENNECKE, Gerhard, 42555 Velbert (DE); TEUBNER, Uwe, 42111 Wuppertal (DE); DAHLHAUS, Janine, 42105 Wuppertal (DE); GRÄFENSTEIN, Johannes, 42119 Wuppertal (DE); D'AMBROSIO, Michele, 42289 Wuppertal (DE); AZZAMRANI, Mohamed, 42329 Wuppertal (DE); GALLA, Patrick, 42279 Wuppertal (DE); PARISI, Rene, 42369 Wuppertal (DE)
(74) Vertreter: DREISS Patentanwälte PartG mbB

(56) Entgegenhaltungen:
- EP-A1- 0 485 248
- FR-A1- 2 592 912
- FR-A1- 2 622 240
- FR-A5- 2 221 956

## Beschreibung

Die vorliegende Erfindung betrifft eine Druckstange zur Betätigung eines Türverschlusses einer Tür, mit einem zur Befestigung an der Tür dienenden Grundprofil und mit einem relativ zum Grundprofil verlagerbaren und als Betätigungselement für den Türverschluss dienenden Deckprofil, das zwischen einer unbetätigten Anfangslage und einer vollständig betätigten Endlage verlagerbar ist.

Druckstangen zur Betätigung und Entriegelung von Fluchttüren sind aus dem Stand der Technik bekannt. Aus der EP 2 348 172 A2 ist eine Entriegelungsvorrichtung mit einer Sperrvorrichtung mit Schwenkarmen bekannt, die durch einen Elektrotüröffner blockiert werden können, so dass eine Betätigung eines Druckprofils verhindert ist. Außerdem ist aus der DE 10 2013 000 285 A1 eine Türschlossvorrichtung für eine Paniktür bekannt, bei der mittels eines Elektromagneten ein Sperrstück gehalten wird, wodurch eine Koppelstange der Türschlosseinrichtung blockiert ist.

Bei den voranstehend beschriebenen Vorrichtungen besteht Raum für Optimierungen, da diese zur Feststellung des Türverschlusses einen komplexen Aufbau mit einem ggf. hohen Platzbedarf insbesondere innerhalb der Druckstange aufweisen. Zudem sind diese Vorrichtungen in der Herstellung aufwändig. EP 0 485 248 A1 zeigt eine Druckstange mit Merkmalen des Oberbegriffs von Anspruch 1. Der vorliegenden Erfindung liegt die Aufgabe zugrunde, mit einfachen konstruktiven Mitteln eine zuverlässige Feststellung des Türverschlusses zu ermöglichen.

Die vorliegende Erfindung löst die voranstehende Aufgabe mit den Merkmalen des Anspruchs 1. Erfindungsgemäß ist es vorgesehen, dass das Deckprofil und das Grundprofil mittels eines ein Kniegelenk aufweisenden Kniehebels gekoppelt sind und dass das Deckprofil in oder nahe seiner Anfangslage mittels eines auf das Kniegelenk wirkenden Elektromagneten feststellbar ist.

Eine derartige Ausgestaltung hat den Vorteil, dass mittels des Kniegelenks eine konstruktiv einfache und stabile Kopplung des Grundprofils und des Deckprofils aneinander geschaffen sind. Zudem ist ein solches Kniegelenk einfach und kostengünstig herzustellen. Im Vergleich zu einer Linearführung lässt sich durch Verwendung eines Kniegelenks innerhalb der Druckstange ein vergleichsweise geringer Platzbedarf erreichen. Durch gezieltes Wirken des Elektromagneten auf das Kniegelenk, nämlich einem Feststellen oder Sperren des Kniegelenks, kann auch bei geringer Haltekraft des Elektromagneten einer hohen Druckkraft auf das Deckprofil, insbesondere einer Druckkraft oberhalb von 3000 Newton, standgehalten werden. Der Türverschluss kann insbesondere als Türfalle ausgebildet sein. Demnach kann die Druckstange zur Betätigung einer Türfalle einer Tür dienen.

Das Deckprofil kann vorzugsweise parallel zum Grundprofil verlagerbar sein.

Der Ausdruck "nahe an seiner Anfangslage" ist dahingehend zu verstehen, dass diese Position bezogen auf den gesamten Verlagerungsweg des Deckprofils (Abstand Anfangslage zu Endlage) weniger als 20 Prozent, vorzugsweise weniger als 15 Prozent, weiter vorzugsweise weniger als zehn Prozent, weiter vorzugsweise weniger als fünf Prozent, von der Anfangslage entfernt ist.

Der Kniehebel besteht im Konkreten aus zwei durch ein Gelenk, das Kniegelenk, miteinander verbundenen einarmigen Hebeln, die an ihren vom Kniegelenk abgewandten Enden jeweils beweglich an einem Gelenk gelagert sind. Der erste einarmige Hebel ist gelenkig an einem deckprofilseitigen Gelenk gelagert. Der zweite einarmige Hebel ist gelenkig an einem grundprofilseitigen Gelenk gelagert.

In vorteilhafter Weise kann der Elektromagnet mit dem Grundprofil verbunden sein. Hiermit ist eine konstruktiv einfache Anordnung des Elektromagneten innerhalb der Druckstange erreicht, da der Elektromagnet ortsfest - mittelbar oder unmittelbar - am Grundprofil befestigt ist. Dies erleichtert den Anschluss des Elektromagneten, der beispielsweise über das Grundprofil oder eine dort vorgesehene Durchführung mittels einer entsprechenden Verkabelung mit Energie versorgt werden kann. Aufgrund der ortsfesten Anordnung des Elektromagneten wird die Verkabelung nicht auf Zug oder Druck belastet, was zu einer hohen Einsatzdauer beiträgt.

Weiter erfindungsgemäß wirkt der Elektromagnet mittels eines schwenkbar am Kniegelenk gelagerten Verbindungselements auf das Kniegelenk. Dies hat den Vorteil, dass der Elektromagnet außerhalb des Schwenkbereichs des Kniegelenks angeordnet werden kann, so dass die Konstruktion des Kniegelenks und deren Schwenkbewegung durch den Elektromagneten nicht beeinträchtigt ist. Beispielsweise lassen sich so auch Elektromagneten mit vergleichsweise großer Stirnfläche einsetzen. Im Konkreten kann das Verbindungselement als Verbindungsstange ausgeführt sein, beispielsweise in Form eines sich geradlinig erstreckenden Kreiszylinders.

In vorteilhafter Weise kann der Elektromagnet mit einer mit dem Kniegelenk gekoppelten Haftplatte zusammenwirken. Die Haftplatte kann insbesondere am Verbindungselement befestigt sein. Durch Zusammenwirken von Haftplatte und Elektromagnet ist im aktivierten Zustand des Elektromagneten eine zuverlässige Fixierung des Kniegelenks durch den Elektromagneten erreicht. Durch Verwendung einer Haftplatte kann bei einem Elektromagneten mit vergleichswese großer Stirnfläche diese vollständig genutzt werden. Dabei kann die Dimensionierung des Verbindungselements und der Haftplatte unabhängig voneinander erfolgen. Dies begünstigt die Konstruktion des Kniehebels, da das Verbindungselement in seinem Querschnitt kleiner dimensioniert werden kann als der Querschnitt der Haftplatte.

Weiter erfindungsgemäß ist das Verbindungselement an seinem vom Kniegelenk abgewandten Ende an einer am Grundprofil befestigten Führungseinrichtung mittels einer Führungsbahn geführt. Die Führungsbahn ist bogenförmig ausgebildet, beispielsweise in Form eines Kreisbogenabschnitts. Durch die Führungseinrichtung wird der Verlagerungsvorgang des Deckprofils relativ zum Grundprofil stabilisiert, so dass das Deckprofil weitestgehend parallel zum Grundprofil verschwenkt werden kann. Zudem ist durch die Führungseinrichtung die Verlagerung des Deckprofils relativ zum Grundprofil begrenzt, und zwar unabhängig von etwaigen Anschlägen zwischen Deckprofil und Grundprofil.

Im Konkreten kann die Führungseinrichtung Wandabschnitte mit insbesondere bogenförmigen Ausnehmungen aufweisen, wobei die Ausnehmungen die Führungsbahn bilden. Die Ausnehmungen können als Vertiefungen oder Durchgänge ausgebildet sein. Hiermit ist mit einfachen konstruktiven Mitteln eine stabile Führungsbahn geschaffen.

Zweckmäßigerweise kann das Verbindungselement an seinem vom Kniegelenk abgewandten Ende ein Eingriffselement oder einen Bolzen aufweisen, das/der in die Ausnehmungen eingreift und an oder in den Ausnehmungen geführt ist. Hiermit ist mit konstruktiv einfachen Mitteln eine Kopplung zwischen den Führungsbahnen und dem Verbindungselement erreicht. Das Eingriffselement oder der Bolzen ist insbesondere derart ausgerichtet, dass dessen Längsrichtung orthogonal zur Längsrichtung des Verbindungselements orientiert ist.

Für eine möglichst stabile Anbindung des Elektromagneten am Grundprofil ist es von Vorteil, wenn der Elektromagnet an einem die Wandabschnitte verbindenden Schenkel befestigt ist. Dies führt zu einer konstruktiv stabilen und zugleich kompakten Ausgestaltung der Führungseinrichtung. Die Wandabschnitte und der die Wandabschnitte verbindende Schenkel können in Draufsicht einen U-förmigen Querschnitt aufweisen, wobei im Zwischenraum des "U" der Elektromagnet befestigt ist.

In vorteilhafter Weise ist der Kniehebel mittels plattenartigen Befestigungsabschnitten am Deckprofil und/oder am Grundprofil befestigt. Dies stabilisiert eine Verlagerung des Deckprofils relativ zum Grundprofil zusätzlich, da Lasten nicht nur punktuell oder linienförmig, sondern flächig aufgenommen und auf Grundprofil oder Deckprofil übertragen werden können. Dabei sind der erste einarmige Hebel und der zweite einarmige Hebel, die den Kniehebel bilden, mittels Lagerpunkten schwenkbar an den plattenartigen Befestigungsabschnitten gelagert.

In vorteilhafter Weise bilden der Kniehebel, die Führungseinrichtung und der Elektromagnet ein Sperrmodul. Mit anderen Worten bilden diese Komponenten eine modulare Baueinheit, die als solche gehandhabt und in eine Druckstange eingebaut werden kann. Beispielsweise ist hiermit auch eine Nachrüstung einer Druckstange möglich.

Zweckmäßigerweise schließen der erste einarmige Hebel und der zweite einarmige Hebel, die den Kniehebel bilden, in der unbetätigten Anfangslage des Deckprofils relativ zueinander an der dem Elektromagneten zugewandten Seite einen Winkel von 175° bis 180°, vorzugsweise 176° bis 179°, weiter vorzugsweise 177° bis 178°, ein. Durch diese Anordnung ist die Richtung der Schwenkbewegung bei einem Aufbringen einer Kraft auf das Deckprofil vorgegeben. Zudem ist bei einer Feststellung des Kniehebels die durch den Elektromagneten aufzubringende Kraft zum Widerstand gegen eine auf das Deckprofil aufgebrachte Druckkraft von 3000 N relativ gering und beträgt etwa 240 N.

In vorteilhafter Weise ist der Elektromagnet federnd am Grundprofil befestigt. Insbesondere kann der Elektromagnet federnd am Schenkel der Führungseinrichtung befestigt sein. Hiermit ist ein zuverlässiges Feststellen des Deckprofils gewährleistet, da eine spielfreie Anlage des Elektromagneten am Verbindungselement oder der Anlageplatte gewährleistet ist.

Alternativ oder ergänzend kann die Haftplatte federnd am Verbindungselement befestigt sein. Auch dies unterstützt eine zuverlässige Feststellung des Deckprofils, da auch hiermit eine spielfreie Anlage am Elektromagneten sichergestellt ist.

Zweckmäßigerweise ist der Elektromagnet in einem Normalzustand bestromt und stellt im bestromten Zustand das Deckprofil in oder nahe an seiner Anfangslage fest.

Die Erfindung wird im Folgenden anhand der Figuren näher erläutert. Es zeigen
- Fig.1: in einer perspektivischen Ansicht eine Tür mit einer Ausführungsform einer Druckstange;
- Fig.2: in einer teilweise geschnittenen Ansicht die Druckstange aus Fig.1 mit Deckprofil in Anfangslage;
- Fig.3: in einer teilweise geschnittenen Ansicht die Druckstange aus Fig.1 mit Deckprofil in Endlage;
- Fig.4: in einer perspektivischen Ansicht das Sperrmodul der Druckstange aus Fig.2 in ausgefahrener Position (Anfangslage);
- Fig.5: in einer perspektivischen Ansicht das Sperrmodul der Druckstange aus Fig.2 in eingefahrener Position (Endlage); und
- Fig.6: in einer teilweise geschnittenen Seitenansicht das Sperrmodul der Druckstange aus Fig.2 in eingefahrener Position (Endlage).

Figur 1 zeigt eine Druckstange 10 zur Betätigung eines Türverschlusses einer Tür 12. Die hier beispielhaft dargestellte Tür 12 weist zwei schwenkbar an einem Türrahmen 14 befestigte Türflügel 16 auf. Jeder dieser Türflügel 16 kann mit einer Druckstange 10 ausgestattet sein. Bei dem zu betätigenden Türverschluss kann es sich beispielsweise um eine Türfalle handeln.

Die Druckstange 10 weist ein zur Befestigung an der Tür 12 dienendes Grundprofil 18 und ein relativ zum Grundprofil 18 verlagerbares und als Betätigungselement für den Türverschluss dienendes Deckprofil 20 auf (vgl. Figur 2). Das Deckprofil 20 ist zwischen einer unbetätigten Anfangslage 22 (siehe Figur 2) und einer vollständig betätigten Endlage 24 (vgl. Figur 3) verlagerbar.

Das Deckprofil 20 und das Grundprofil 18 sind mittels eines ein Kniegelenk 26 aufweisenden Kniehebels 28 gekoppelt. Das Deckprofil 20 ist in oder nahe seiner Anfangslage 22 (vgl. Figur 2 und Figur 4) mittels eines auf das Kniegelenk 26 wirkenden Elektromagneten 30 feststellbar.

Der Elektromagnet 30 ist mit dem Grundprofil 18 verbunden und im vorliegenden Ausführungsbeispiel mittelbar am Grundprofil 18 befestigt.

Der Elektromagnet 30 wirkt mittels eines schwenkbar am Kniegelenk 26 gelagerten Verbindungselements 32 zusammen. Das Verbindungselement 32 ist im vorliegenden Ausführungsbeispiel als Verbindungsstange 34 ausgebildet.

Der Elektromagnet 30 wirkt mit einer mit dem Kniegelenk 26 gekoppelten Haftplatte 36 zusammen. Die Haftplatte 36 ist am Verbindungselement 32 befestigt, beispielsweise mittels einer Schraube 38 am Verbindungselement 32 verschraubt (vgl. Figur 6).

Das Verbindungselement 32 ist an seinem vom Kniegelenk 26 abgewandten Ende 40 an einer am Grundprofil 18 befestigten Führungseinrichtung 42 mittels einer insbesondere bogenförmigen Führungsbahn 44 geführt. Die Führungseinrichtung 42 weist Wandabschnitte 46 mit insbesondere bogenförmigen Ausnehmungen 48 auf, wobei die Ausnehmungen 48 die Führungsbahn 44 bilden (vgl. Figur 4).

Das Verbindungselement 32 weist an seinem vom Kniegelenk 26 abgewandten Ende 40 ein Eingriffselement oder Bolzen 50 auf, das/der in die Ausnehmungen 48 eingreift und an oder in den Ausnehmungen 48 geführt ist (vgl. Figur 5 und 6).

Der Elektromagnet 30 ist an einem die Wandabschnitte 46 verbindenden Schenkel 52 befestigt (vgl. Figur 4).
Der Kniehebel 28 ist mittels plattenartigen Befestigungsabschnitten 54, 56 am Deckprofil 20 und am Grundprofil 18 befestigt (vgl. Figur 2).

Der Kniehebel 28, die Führungseinrichtung 42 und der Elektromagnet 30 bilden ein Sperrmodul 57 (vgl. Figur 4 bis Figur 6). Beim Sperrmodul 57 handelt es sich um eine modulare Baueinheit, die als solche gehandhabt und in eine Druckstange eingebaut werden kann.

Der Kniehebel 28 weist einen ersten einarmigen Hebel 58 und einen zweiten einarmigen Hebel 60 auf, die in ihrer Gesamtheit den Kniehebel 28 bilden und mittels des Kniegelenks 26 schwenkbar aneinander befestigt sind. Der erste einarmige Hebel 58 und der zweite einarmige Hebel 60 sind als Lagerpunkte 62, 64 schwenkbar an den plattenartigen Befestigungsabschnitten 54, 56 befestigt.

Der erste einarmige Hebel 58 und der zweite einarmige Hebel 60, die den Kniehebel 28 bilden, schließen in der unbetätigten Anfangslage 22 (vgl. Figur 2 und Figur 4) des Deckprofils 20 relativ zueinander an der dem Elektromagneten 30 zugewandten Seite einen Winkel von 175° bis 180°, vorzugsweise 176° bis 179°, weiter vorzugsweise 177° bis 178°, ein.

Der Elektromagnet 30 kann federnd am Grundprofil 18, insbesondere am Schenkel 52 der Führungseinrichtung 42, befestigt sein (nicht dargestellt). Die Haftplatte 36 kann federnd am Verbindungselement 32 befestigt sein (nicht dargestellt).

Der Elektromagnet 30 ist in einem Normalzustand bestromt und stellt im bestromten Zustand das Deckprofil 20 in oder nahe seiner Anfangslage 22 (vgl. Figur 2 und Figur 4) fest.

## Patentansprüche

1. Druckstange (10) zur Betätigung eines Türverschlusses einer Tür (12), mit einem zur Befestigung an der Tür (12) dienenden Grundprofil (18) und mit einem relativ zum Grundprofil (18) verlagerbaren und als Betätigungselement für den Türverschluss dienenden Deckprofil (20), das zwischen einer unbetätigten Anfangslage (22) und einer vollständig betätigten Endlage (24) verlagerbar ist, wobei das Deckprofil (20) und das Grundprofil (18) mittels eines ein Kniegelenk (26) aufweisenden Kniehebels (28) gekoppelt sind und wobei das Deckprofil (20) in oder nahe seiner Anfangslage (22) mittels eines auf das Kniegelenk (26) wirkenden Elektromagneten (30) feststellbar ist, **dadurch gekennzeichnet, dass** der Elektromagnet (30) mittels eines schwenkbar am Kniegelenk (26) gelagerten Verbindungselements (32) auf das Kniegelenk (26) wirkt und dass das Verbindungselement (32) an seinem vom Kniegelenk (26) abgewandten Ende (40) an einer am Grundprofil (18) befestigten Führungseinrichtung (42) mittels einer bogenförmigen Führungsbahn (44) geführt ist.

2. Druckstange (10) nach Anspruch 1, **dadurch gekennzeichnet, dass** der Elektromagnet (30) mit dem Grundprofil (18) verbunden ist.

3. Druckstange (10) nach einem der vorhergehenden Ansprüche, **dadurch gekennzeichnet, dass** der Elektromagnet (30) mit einer mit dem Kniegelenk (26) gekoppelten, insbesondere am Verbindungselement (32) befestigten, Haftplatte (36) zusammenwirkt.

4. Druckstange (10) nach einem der vorhergehenden Ansprüche, **dadurch gekennzeichnet, dass** die Führungseinrichtung (42) Wandabschnitte (46) mit insbesondere bogenförmigen Ausnehmungen (48) aufweist, wobei die Ausnehmungen (48) die Führungsbahn (44) bilden.

5. Druckstange (10) nach einem der vorhergehenden Ansprüche, **dadurch gekennzeichnet, dass** das Verbindungselement (32) an seinem vom Kniegelenk (26) abgewandten Ende (40) ein Eingriffselement oder einen Bolzen (50) aufweist, der in die Ausnehmungen (48) eingreift und an oder in den Ausnehmungen (48) geführt ist.

6. Druckstange (10) nach Anspruch 4 oder 5, **dadurch gekennzeichnet, dass** der Elektromagnet (30) an einem die Wandabschnitte (46) verbindenden Schenkel (52) befestigt ist.

7. Druckstange (10) nach einem der vorhergehenden Ansprüche, **dadurch gekennzeichnet, dass** der Kniehebel (28) mittels plattenartigen Befestigungsabschnitten (54, 56) am Deckprofil (20) und/oder am Grundprofil (18) befestigt ist.

8. Druckstange (10) nach einem der vorhergehenden Ansprüche, **dadurch gekennzeichnet, dass** der Kniehebel (28), die Führungseinrichtung (42) und der Elektromagnet (30) ein Sperrmodul (57) bilden.

9. Druckstange (10) nach einem der vorhergehenden Ansprüche, **dadurch gekennzeichnet, dass** der erste einarmige Hebel (58) und der zweite einarmige Hebel (60), die den Kniehebel (28) bilden, in der unbetätigten Anfangslage (22) des Deckprofils (20) relativ zueinander an der dem Elektromagneten (30) zugewandten Seite einen Winkel von 175 bis 180 Grad, vorzugsweise 176 bis 179 Grad, weiter vorzugsweise 177 bis 178 Grad, einschließen.

10. Druckstange (10) nach einem der vorhergehenden Ansprüche, **dadurch gekennzeichnet, dass** der Elektromagnet (30) federnd am Grundprofil (18), insbesondere am Schenkel (52) der Führungseinrichtung (52), befestigt ist.

11. Druckstange (10) nach einem der vorhergehenden Ansprüche, **dadurch gekennzeichnet, dass** die Haftplatte (36) federnd am Verbindungselement (32) befestigt ist.

12. Druckstange (10) nach einem der vorhergehenden Ansprüche, **dadurch gekennzeichnet, dass** der Elektromagnet (30) in einem Normalzustand bestromt ist und im bestromten Zustand das Deckprofil (20) in oder nahe an seiner Anfangslage (22) feststellt.

## Claims

1. Push bar (10) for actuating a door lock of a door (12), comprising a base profile (18) used as an attachment to the door (12) and a cover profile (20) which can be moved relative to the base profile (18) and is used as an actuating element for the door lock, and which can be moved between an unactuated initial position (22) and a fully actuated end position (24), the cover profile (20) and the base profile (18) being coupled by means of a toggle lever (28) having a toggle joint (26) and it being possible for the cover profile (20) to be secured in or near the initial position (22) thereof by means of an electromagnet (30) acting on the toggle joint (26), **characterized in that** the electromagnet (30) acts on the toggle joint (26) by means of a connecting element (32) pivotally mounted on the toggle joint (26) and **in that** the connecting element (32) is guided, by means of an arcuate guide track (44), at the end (40) thereof remote from the toggle joint (26) on a guide device (42) attached to the base profile (18).

2. Push bar (10) according to claim 1, **characterized in that** the electromagnet (30) is connected to the base profile (18).

3. Push bar (10) according to either of the preceding claims, **characterized in that** the electromagnet (30) interacts with an adhesive plate (36) that is coupled to the toggle joint (26), and in particular attached to the connecting element (32).

4. Push bar (10) according to any of the preceding claims, **characterized in that** the guide device (42) has wall portions (46) having in particular arcuate recesses (48), the recesses (48) forming the guide track (44).

5. Push bar (10) according to any of the preceding claims, **characterized in that** the connecting element (32) has an engaging element or a bolt (50) at the end (40) thereof remote from the toggle joint (26), which bolt engages in the recesses (48) and is guided on or in the recesses (48).

6. Push bar (10) according to either claim 4 or claim 5, **characterized in that** the electromagnet (30) is attached to a leg (52) connecting the wall portions (46).

7. Push bar (10) according to any of the preceding claims, **characterized in that** the toggle lever (28) is attached to the cover profile (20) and/or to the base profile (18) by means of planar attaching portions (54, 56).

8. Push bar (10) according to any of the preceding claims, **characterized in that** the toggle lever (28), the guide device (42) and the electromagnet (30) form a locking module (57).

9. Push bar (10) according to any of the preceding claims, **characterized in that** the first one-armed lever (58) and the second one-armed lever (60), which form the toggle lever (28), include, in the unactuated initial position (22) of the cover profile (20), an angle of 175 to 180 degrees, preferably of 176 to 179 degrees, more preferably of 177 to 178 degrees relative to one another on the side facing away from the electromagnet (30).

10. Push bar (10) according to any of the preceding claims, **characterized in that** the electromagnet (30) is resiliently attached to the base profile (18), in particular to the leg (52) of the guide device (52).

11. Push bar (10) according to any of the preceding claims, **characterized in that** the adhesive plate (36) is resiliently attached to the connecting element (32).

12. Push bar (10) according to any of the preceding claims, **characterized in that** the electromagnet (30) is energized in a normal state and, in the energized state, secures the cover profile (20) in or near the initial position (22) thereof.

## Revendications

1. Barre de compression (10) destinée à l'actionnement d'une fermeture de porte d'une porte (12), comportant un profilé de base (18) servant à la fixation à la porte (12) et un profilé de recouvrement (20) pouvant se déplacer par rapport au profilé de base (18) et servant d'élément d'actionnement pour la fermeture de porte et pouvant se déplacer entre une position initiale (22) non actionnée et une position finale (24) entièrement actionnée, le profilé de recouvrement (20) et le profilé de base (18) étant accouplés au moyen d'un levier à genouillère (28) comportant une genouillère (26), le profilé de recouvrement (20) pouvant être bloqué dans sa position initiale (22) ou à proximité de celle-ci au moyen d'un électroaimant (30) agissant sur la genouillère (26), **caractérisée en ce que** l'électroaimant (30) agit sur la genouillère (26) au moyen d'un élément de liaison (32) monté de manière pivotante sur la genouillère (26), et **en ce que** l'élément de liaison (32) est guidé au niveau de son extrémité (40) opposée à la genouillère (26) au niveau d'un dispositif de guidage (42) fixé au profil de base (18) au moyen d'un rail de guidage (44) arqué.

2. Barre de compression (10) selon la revendication 1, **caractérisée en ce que** l'électroaimant (30) est relié au profilé de base (18).

3. Barre de compression (10) selon l'une des revendications précédentes, **caractérisée en ce que** l'électroaimant (30) coopère avec une plaque de maintien (36) accouplée à la genouillère (26), en particulier fixée à l'élément de liaison (32).

4. Barre de compression (10) selon l'une des revendications précédentes, **caractérisée en ce que** le dispositif de guidage (42) comporte des sections de paroi (46) présentant des évidements (48) particulièrement arqués, les évidements (48) formant le rail de guidage (44).

5. Barre de compression (10) selon l'une des revendications précédentes, **caractérisée en ce que** l'élément de liaison (32) comporte, au niveau de son extrémité (40) opposée à la genouillère (26), un élément d'engagement ou un boulon (50), lequel élément d'engagement s'engage dans les évidements (48) et est guidé au niveau des évidements (48) ou dans ceux-ci.

6. Barre de compression (10) selon la revendication 4 ou 5, **caractérisée en ce que** l'électroaimant (30) est fixé à une patte (52) reliant les sections de paroi (46).

7. Barre de compression (10) selon l'une des revendications précédentes, **caractérisée en ce que** le levier à genouillère (28) est fixé au profilé de recouvrement (20) et/ou au profilé de base (18) au moyen de sections de fixation (54, 56) en forme de plaque.

8. Barre de compression (10) selon l'une des revendications précédentes, **caractérisée en ce que** le levier à genouillère (28), le dispositif de guidage (42) et l'électroaimant (30) forment un module de verrouillage (57).

9. Barre de compression (10) selon l'une des revendications précédentes, **caractérisée en ce que** le premier levier à bras unique (58) et le second levier à bras unique (60), lesquels forment le levier à genouillère (28), forment un angle de 175 à 180 degrés, de préférence de 176 à 179 degrés, plus préférablement de 177 à 178 degrés, l'un par rapport à l'autre du côté orienté vers l'électroaimant (30) dans la position initiale (22) non actionnée du profilé de recouvrement (20).

10. Barre de compression (10) selon l'une des revendications précédentes, **caractérisée en ce que** l'électroaimant (30) est fixé élastiquement au profilé de base (18), en particulier à la patte (52) du dispositif de guidage (52).

11. Barre de compression (10) selon l'une des revendications précédentes, **caractérisée en ce que** la plaque de maintien (36) est fixée élastiquement à l'élément de liaison (32).

12. Barre de compression (10) selon l'une des revendications
précédentes, **caractérisée en ce que** l'électroaimant (30) est alimenté à l'état normal, et bloque, à l'état parcouru par un courant, le profilé de recouvrement (20) dans sa position initiale (22) ou à proximité de celle-ci.
